# EUROPÄISCHE PATENTSCHRIFT

(11) **EP 0 088 207 B1**
(45) Veröffentlichungstag und Bekanntmachung des Hinweises auf die Patenterteilung: **18.09.1985**
(21) Anmeldenummer: 83100122.7
(22) Anmeldetag: 08.01.1983
(51) Int. Cl.: C10B 39/02

(54) **Schachtkühler zum Trockenlöschen von Koks**
Cooling bunker for the dry quenching of coke
Cuve de refroidissement pour le refroidissement à sec de coke

(30) Priorität: 09.03.1982 DE 3208415
(43) Veröffentlichungstag der Anmeldung: 14.09.1983
(73) Patentinhaber: Dr. C. Otto & Co. GmbH, D-4630 Bochum 1 (DE)
(72) Erfinder: Thubeauville, Heinz, D-4630 Bochum (DE)
(74) Vertreter: Finkener und Ernesti Patentanwälte

## Beschreibung

Die Erfindung betrifft einen Schachtkühler zum Trockenlöschen von Koks und anderen stückigen Brennstoffen mit einer aus feuerfesten Steinen gebildeten vertikalen kreisrunden Kammer, die einen oberen konischen Abschnitt mit einer zentralen Beschickungsöffnung und darunter einen im wesentlichen zylindrischen Abschnitt mit einer unteren Austragsöffnung aufweist, wobei in der Innenwandung des zylindrischen Abschnittes Gasabzugsöffnungen längs des Umfangs mit Abstand voneinander angeordnet sind, die in einen in der Ausmauerung oberhalb der Gasabzugsöffnungen verlaufenden Ringsammelkanal münden.

Die DE-AS 14 71 589 zeigt einen Schachtkühler zum Trockenlöschen von Koks, der in der vorstehend beschriebenen Art aufgebaut ist. Bei diesem Schachtkühler ist das Mauerwerk im zylindrischen sowie im darüberliegenden konischen Abschnitt zusammenhängend ausgeführt. In der Praxis hat sich gezeigt, daß bei einem solchen Mauerwerk im Bereich unterhalb der Gasabzugsöffnungen Probleme auftreten, deren Ursache verhältnismäßig große Druckbelastungen sind, die durch das Gewicht des darüber liegenden Mauerwerks verursacht werden. Diese Belastungen haben während des Betriebs immer wieder zu Störungen und umfangreichen Zusammenbrüchen im Mauerwerk geführt. Um den Auflagerdruck an den unteren Stützwänden des Schachtes zu verringern, ist man dazu übergegangen, das Mauerwerk im konischen Teil leichter auszuführen. Auch sind Versuche unternommen worden, das Steingewicht des konischen Abschnitts stärker auf das Mauerwerk außerhalb des Ringsammelkanals abzuleiten. Zufriedenstellende Verbesserungen konnten hierdurch jedoch nicht erreicht werden.

Der Erfindung liegt die Aufgabe zugrunde, die Ausmauerung im oberen Bereich eines Schachtkühlers so zu gestalten, daß eine wesentliche Entlastung in der kritischen Zone der Stützwand unterhalb des Ringsammelkanals erzielt wird.

Diese Aufgabe wird bei einem Schachtkühler in der eingangs beschriebenen Art erfindungsgemäß dadurch gelöst, daß das Mauerwerk im konischen Abschnitt aus einer äußeren und einer unmittelbar angrenzenden, aber unabhängigen inneren Konusschicht gebildet ist und daß die äußere Schicht unten in das den Ringsammelkanal außen, dagegen die innere Schicht in das den Ringsammelkanal innen begrenzende Mauerwerk übergehen.

Vorteilhafterweise wird die innere Schicht, die von der äußeren Schicht durch einen schmalen Spalt getrennt ist, in einer geringeren Stärke als die äußere Schicht ausgeführt.

Eine weitere vorteilhafte Gestaltung besteht darin, daß die Wandungen der Schichten derart stufenartig ausgebildet sind, daß diese einen aus horizontalen und vertikalen Abschnitten bestehenden Stufenpalt begrenzen. Die Stufenhöhe entspricht zweckmäßigerweise wenigstens der Höhe eines Steines des Mauerwerkes der Schichten.

Auch kann es zweckmäßig sein, für die horizontalen Abschnitte des Stufenspalts eine größere Spaltweite vorzusehen als für die vertikalen Abschnitte.

Die nach der Erfindung vorgesehene Aufteilung des Mauerwerkes im konischen und anschließenden zylindrischen Abschnitt des Schachtkühlers in zwei voneinander unabhängige Partien gibt die Möglichkeit, den größeren Teil der Gesamtbelastung auf das außerhalb des Ringsammelkanals liegende Mauerwerk abzuleiten und dadurch die innere Zone unterhalb der Gasabzugsöffnungen entsprechend zu entlasten. Auch ist die Belastung an der kritischen Stelle dadurch weitgehend beeinflußbar, daß die innere Schicht des Mauerwerks im konischen Teil weniger stark als die äußere Schicht ausgebildet wird. Die Anwendung von zwei selbständigen Mauerwerksschichten hat noch den weiteren Vorteil, daß die Schichten sich unabhängig voneinander dehnen können. Die nach der Erfindung vorgesehene Ausbildung des Mauerwerks ermöglicht gegenüber einem einteiligen Mauerwerk bei sonst gleichen Eigenschaften an der kritischen Zone der unteren Stützwand eine Verringerung der Belastung bis zu etwa 50 %. Diese Entlastung des Mauerwerks und die Möglichkeit der unabhängigen Ausdehnung der beiden Schichten führen zu einer wesentlichen Verlängerung der Lebensdauer eines solchen Schachtkühlers.

Ein Ausführungsbeispiel der Erfindung wird nachstehend anhand der Zeichnung erläutert. Es zeigen :
Figur 1 Eine Gesamtansicht eines Schachtkühlers im Längsschnitt und
Figur 2 einen Ausschnitt der Wandung des konischen und des darunter liegenden zylindrischen Abschnitts in einem größeren Maßstab.

Der Schachtkühler enthält eine im wesentlichen vertikale kreisrunde Kammer 1, deren Wände 2 aus feuerfesten Steinen ausgeführt sind und die eine obere Vorkammer 3 und darunter die eigentliche Löschkammer 4 umfaßt. Die Vorkammer 3 enthält einen oberen konischen Abschnitt 5 mit einer zentralen Beschickungsöffnung 6.

Im Übergangsbereich zwischen Vorkammer 3 und Löschkammer 2 sind in der Innenwandung Gasabzugsöffnungen 7 längs des Umfangs mit Abstand voneinander angeordnet, die in einen oberhalb derselben in der Wandung verlaufenden Ringsammelkanal 8 münden, der mit einer nach außen führenden Austrittsöffnung 9 in Verbindung steht.

An die Löschkammer 4 schließt sich am unteren Ende ein kegeliger Teil 10 an, der in eine Austragsöffnung 11 für den gelöschten Koks übergeht. Die Zufuhr des Trockengases erfolgt einerseits durch ein zentrales Zufuhrrohr 12 und andererseits durch ein Rohr 13 in den unteren kegeligen Teil 10, der aus zwei übereinanderliegenden Abschnitten gebildet ist, zwischen denen ein Schlitz 14 für den Eintritt des Trockengases in das Innere des kegeligen Teiles freigelassen ist.

In Fig. 1 ist mit 15 das Fundament angedeutet, auf dem die Wandung 2 des Schachtkühlers ruht.

Wie durch die unterschiedliche Schraffur in Fig. 1 dargestellt ist, besteht das Mauerwerk im konischen Abschnitt und im angrenzenden zylindrischen Abschnitt der Vorkammer 3 aus einer äußeren Schicht 16 und einer von dieser unabhängigen inneren Schicht 17. Die innere Schicht 17 erstreckt sich von der Beschickungsöffnung 6 bis zu den Gasabzugsöffnungen 7. Sie hat vorzugsweise eine geringere Stärke als die äußere Schicht 16.

Wie in der Zeichnung weiter veranschaulicht ist, geht die innere Schicht 17 des Mauerwerks im Übergangsbereich zwischen Vorkammer 3 und Löschkammer 4 in Stützwände 18 über, die sich zwischen den Gasabzugsöffnungen 7 erstrecken und das Gewicht der inneren Schicht 17 auf die die Löschkammer 4 umgebende Wandung 2 übertragen. Der untere Abschluß der Stützwände 18 verläuft auf einer gemeinsamen, nach unten sich erweiternden Konusfläche. Nach oben erstrecken sich die Stützwände 18 bis zur Unterseite des Ringsammelkanals 8.

Deutlicher hervorgehoben ist die Ausgestaltung der beiden Mauerwerksschichten 16 und 17 in Fig. 2. Wie aus dieser Darstellung hervorgeht, besteht oberhalb des Ringsammelkanals 8 zwischen den beiden Mauerwerksschichten 16, 17 ein schmaler Spalt, der als Stufenspalt 19 ausgebildet ist. Die Abstufungen ergeben sich hierbei aus der jeweiligen Höhe der einzelnen übereinanderliegenden Lagen des Mauerwerks. Die mögliche kleinste Stufenhöhe entspricht der Höhe eines Steines des Mauerwerks.

Die Weite des Spaltes kann in horizontaler und vertikaler Richtung gleich oder unterschiedlich gewählt werden. Wesentlich ist, daß auf der gesamten Länge zwischen den beiden Schichten ein durchgehender Spalt vorhanden ist und somit Gewichtsbelastungen von der äußeren Mauerwerksschicht 16 auf die innere Mauerwerksschicht 17 vermieden werden. Auf diese Weise ist sichergestellt, daß das Gewicht der äußeren Mauerwerksschicht 16, welches den größeren Teil der Gesamtbelastung ausmacht, ausschließlich auf das außerhalb des Ringsammelkanals 8 liegende Mauerwerk übertragen wird.

Die unterhalb des Ringsammelkanals 8 befindlichen Stützwände 18 sind nur durch das Gewicht der inneren Mauerwerksschicht 17 belastet, die im Vergleich zu bekannten Ausführungen wegen des geringeren Gesamtvolumens eine entsprechend verringerte Druckbelastung verursacht, so daß insgesamt eine wesentliche Entlastung der Stützwände 18 erzielt wird. Überdies bietet die Anwendung von zwei voneinander unabhängigen Mauerwerkspartien im Bereich der Vorkammer 3 den Vorteil, daß hier unterschiedliche Ausdehnungen möglich sind.

## Patentansprüche

1. Schachtkühler zum Trockenlöschen von Koks und anderen stückigen Brennstoffen mit einer aus feuerfesten Steinen gebildeten vertikalen kreisrunden Kammer, die einen oberen konischen Abschnitt mit einer zentralen Beschickungsöffnung und darunter einen im wesentlichen zylindrischen Abschnitt mit einer unteren Austragsöffnung aufweist, wobei in der Innenwandung des zylindrischen Abschnittes Gasabzugsöffnungen längs des Umfangs mit Abstand voneinander angeordnet sind, die in einen in der Ausmauerung oberhalb der Gasabzugsöffnungen verlaufenden Ringsammelkanal münden, dadurch gekennzeichnet, daß das Mauerwerk im konischen Abschnitt (5) aus einer äußeren und einer unmittelbar angrenzenden, aber unabhängigen inneren Konusschicht gebildet ist und daß die äußere Schicht (16) unten in das den Ringsammelkanal (8) außen, dagegen die innere Schicht (17) in das den Ringsammelkanal (8) innen begrenzende Mauerwerk übergeht.

2. Schachtkühler nach Anspruch 1, dadurch gekennzeichnet, daß die innere Schicht (17) eine geringere Stärke hat als die äußere Schicht (16).

3. Schachtkühler nach Anspruch 1 oder 2, dadurch gekennzeichnet, daß zwischen den Schichten (16 bzw. 17) ein schmaler Spalt besteht.

4. Schachtkühler nach Anspruch 3, dadurch gekennzeichnet, daß die einander gegenüberstehenden Wandungen der Schichten derart stufenartig ausgebildet sind, daß diese einen aus horizontalen und vertikalen Abschnitten bestehenden Stufenspalt (19) begrenzen.

5. Schachtkühler nach Anspruch 4, dadurch gekennzeichnet, daß die Stufenhöhe wenigstens der Höhe eines Steines des Mauerwerks der Schichten entspricht.

6. Schachtkühler nach Anspruch 5, dadurch gekennzeichnet, daß die horizontalen Abschnitte des Stufenspaltes eine größere Spaltweite haben als die vertikalen Abschnitte.

## Claims

1. A cooling bunker for the dry quenching of coke and other fuels in lump form, comprising a vertical circular chamber formed from refractory bricks and having a top conical section with a central charging aperture and beneath it a substantially cylindrical section with a bottom discharge aperture, gas discharge ports being disposed in spaced relationship along the periphery of the inner wall of the cylindrical section and leading into a ring main extending in the masonry above the gas discharge ports, characterised in that the masonry in the conical section (5) is formed by an outer conical course and an immediately adjacent but independent inner conical course and in that the outer course (16) merges at the bottom into the masonry forming the outer boundary of the ring main (8) while the inner course (17) merges into the masonry forming the inner boundary of the ring main (8).

2. A cooling bunker according to claim 1, characterised in that the inner course (17) is thinner than the outer course (16).

3. A cooling bunker according to claim 1 or 2, characterised in that there is a narrow gap between the courses (16 and 17).

4. A cooling bunker according to claim 3, characterised in that the opposite walls of the courses are of stepped construction such as to define a stepped gap (19) consisting of horizontal and vertical sections.

5. A cooling bunker according to claim 4, characterised in that the step height is at least equal to the height of a brick of the masonry of the courses.

6. A cooling bunker according to claim 5, characterised in that the horizontal sections of the stepped gap have a greater gap width than the vertical sections.

## Revendications

1. Cuve de refroidissement pour l'extinction à sec du coke et d'autres combustibles en morceaux, comportant une chambre circulaire verticale constituée par des briques réfractaires et comprenant une région supérieure tronconique percée d'un orifice central de chargement, ainsi qu'une région sous-jacente sensiblement cylindrique et munie d'une ouverture inférieure de déversement, cuve dans laquelle des ouvertures d'évacuation des gaz, pratiquées dans la paroi interne de la région cylindrique et longeant la périphérie à distance les unes des autres, débouchent dans un canal collecteur annulaire s'étendant dans le chemisage, au-dessus desdites ouvertures d'évacuation des gaz, caractérisée par le fait que, dans la région tronconique (5), la maçonnerie est formée par une couche tronconique externe et par une couche tronconique interne immédiatement contiguë, mais indépendante ; et par le fait que la couche interne (16) se prolonge vers le bas par la maçonnerie délimitant extérieurement le canal collecteur annulaire (8), tandis que la couche interne (17) se prolonge par la maçonnerie délimitant intérieurement ledit canal collecteur annulaire (8).

2. Cuve de refroidissement selon la revendication 1, caractérisée par le fait que la couche interne (17) présente une épaisseur moindre que la couche externe (16).

3. Cuve de refroidissement selon la revendication 1 ou 2, caractérisée par le fait qu'un interstice étroit est réservé entre les couches (16, 17, respectivement).

4. Cuve de refroidissement selon la revendication 3, caractérisée par le fait que les parois mutuellement opposées des couches sont réalisées en forme de gradins, de telle sorte qu'elles délimitent un interstice étagé (19) comprenant des tronçons horizontaux et verticaux.

5. Cuve de refroidissement selon la revendication 4, caractérisée par le fait que la hauteur des gradins correspond au moins à la hauteur des briques de la maçonnerie formant les couches.

6. Cuve de refroidissement selon la revendication 5, caractérisée par le fait que les tronçons horizontaux de l'interstice étagé possèdent une plus grande largeur que les tronçons verticaux.
